# EUROPÄISCHE PATENTSCHRIFT

(11) **EP 1 569 181 B1**
(45) Veröffentlichungstag und Bekanntmachung des Hinweises auf die Patenterteilung: **21.02.2007**
(21) Anmeldenummer: 04004230.1
(22) Anmeldetag: 25.02.2004
(51) Int. Cl.: G08B 21/20

(54) **System zur Hausüberwachung**
House monitoring system
Système de surveillance de maison

(43) Veröffentlichungstag der Anmeldung: 31.08.2005
(73) Patentinhaber: emz-Hanauer GmbH & Co. KGaA, 92507 Nabburg (DE)
(72) Erfinder: Irlbacher, Josef, 92507 Nabburg (DE); Bollinger, Gerald, 92431 Neunburg v. W. (DE); Pilz, Peter, 93128 Regenstauf (DE)
(74) Vertreter: von Hellfeld, Axel

(56) Entgegenhaltungen:
- US-A- 4 612 537
- US-A- 5 262 758

## Beschreibung

Die Erfindung betrifft ein System zur Hausüberwachung.

Aufgabe der Erfindung ist es, ein System zur Hausüberwachung bereitzustellen, welches den Benutzern bequem und sicher Informationen über unterschiedliche Zustände im oder am Haus liefert. Dokument US 5 262 758 beschreibt eine Alarmeinheit für eine Kühlanlage.

Erfindungsgemäß wird hierfür ein System zur Hausüberwachung bereitgestellt mit einem Kühlschrank, einem oder mehreren Sensoren, die jeweils fern vom Kühlschrank einen Zustand überwachen und ein dem Zustand entsprechendes Signal erzeugen, und Einrichtungen zum Übertragen der Signale zu einem Rechner, der zumindest eine Anzeigeeinrichtung am Kühlschrank ansteuert.

Die Erfindung macht sich die Erkenntnis zunutze, dass der Kühlschrank eine von Bewohnern eines Hauses regelmäßig frequentierte Einrichtung ist. Benutzt also ein Hausbewohner den Kühlschrank, dann wird er nach der Erfindung geradezu "automatisch" auch mit Zustandsmeldungen über diverse Zustände, die im oder am Haus gemäß der Erfindung überwacht werden, versorgt.

Nach der Erfindung kann bevorzugt auf der Frontseite des Kühlschranks eine oder eine Mehrzahl von Anzeigeeinrichtungen vorgesehen sein, die der Benutzer beim Blick auf den Kühlschrank wie selbstverständlich erfasst. Ergibt die weiter unten beschriebene erfindungsgemäße Auswertung von Sensorsignalen, dass ein Zustand im oder am Hause kritisch ist oder werden könnte, erfährt der Benutzer in zuverlässiger Weise "nebenbei" über diese Gefährdung, ohne das er zur Überwachung des Hauses an einen besonderen Ort gehen müsste.

Dabei schließt die Erfindung nicht aus, dass die genannte Anzeigeeinrichtung auch Informationen (zusätzlich) anzeigt, die den Kühlschrank selbst betreffen, also zum Beispiel dessen Temperatur, insbesondere gegebenenfalls in einem Tiefkühlfach des Kühlschrankes.

Gemäß einer bevorzugten Ausgestaltung der Erfindung weist die Anzeigeeinrichtung mehrere LEDs auf, insbesondere LEDs unterschiedlicher Farbe. Damit kann in einfach erkennbarer und eindringlicher Weise dem Benutzer hinsichtlich mehrerer zu überwachender Zustände im oder am Hause die gewünschte Information gegeben werden. Ist zum Beispiel der zu überwachende Zustand die Temperatur einer entfernt vom genannten Kühlschrank angeordneten Tiefkühltruhe (zum Beispiel im Keller), dann kann für diesen Zustand eine "Ampel" mit zum Beispiel drei Farben grün, gelb und rot vorgesehen werden, wobei der weiter unten beschriebene Rechner dann, wenn die Temperatur in der Tiefkühltruhe dem vorgesehenen Wert entspricht, mit der LED das grüne Licht aktiviert, während dann, wenn die Temperatur nahe einem unerwünschten Grenzbereich liegt, mit der LED die Farbe gelb angezeigt wird, und dann, wenn die Temperatur in der Tiefkühltruhe oberhalb einem vorgegebenen Grenzwert liegt, mit der LED die Farbe rot angezeigt wird.

Analog kann zum Beispiel mit einer oder mehreren der nachfolgenden Zustandsüberwachungen verfahren werden: Temperatur einer äußeren Wasserleitung, Feuchtigkeit an einem Ort in der Küche des Hauses, Feuchtigkeit an einem Ort im Keller des Hauses, Zustand eines Filters, Zustand einer Hebeanlage, Zustand einer Heizung, Zustand eines Garagentores, Zustand einer Überwachungseinrichtung, z.B. Bewegungsmelder oder Sicherheitsanlage.

Zusätzlich oder alternativ kann auch eine Anzeigevorrichtung mit einer Textanzeige vorgesehen sein, mit der dem Benutzer genauere Informationen über zu überwachende Zustände mitgeteilt werden, also zum Beispiel digitale Zahlenwerte hinsichtlich gemessener Temperaturen, Mitteilungen, inwieweit die gemessenen Zahlenwerte kritisch sind, Mitteilungen über Zeitspannen, innerhalb derer zum Beispiel Wartungen an anderen Einrichtungen im Hause vorzunehmen sind, bzw. Hinweise auf Zeitspannen, die noch verbleiben, bis solche Wartungsarbeiten spätestens durchzuführen sind, etc.

Es ist auch möglich, Informationen über Wartungsintervalle bzw. ablaufende Zeitspannen, nach denen eine Wartung erforderlich wird, mit Symbolen oder Farben auf der Anzeigeeinrichtung darzustellen. Läuft z.B. eine Zeitspanne ab, nach der ein Wasserfilter zu reinigen ist, so kann dies z.B. mit einem entsprechenden Symbol auf der Anzeigeanrichtung dargestellt werden oder es kann auch eine entsprechende farbige Anzeige (z.B. rot) erfolgen.

Nachfolgend werden Ausführungsbeispiele der Erfindung anhand der Zeichnung näher erläutert. Es zeigt:
- Figur 1: schematisch eine Vorderansicht eines Kühlschrankes mit einer erfindungsgemäßen Anzeigeeinrichtung, und
- Figur 2: schematisch eine Anordnung aus Sensoren und einem Rechner der mehrere Anzeigeeinrichtungen ansteuert.

Figur 1 zeigt einen Kühlschrank 10, der zum Beispiel zwei Türen 12, 14 aufweist, die Zugang zu unterschiedlichen Kühlräumen ermöglichen. In einer Kopfleiste 16 über der oberen Tür 14 ist eine Anzeigeeinrichtung 18 mit einzelnen LEDs (LichtEmittierende-Dioden) angeordnet. Dabei können die Buchstaben a, b, c und d jeweils unterschiedliche LED mit verschiedenen Farben kennzeichnen, zum Beispiel grün, gelb, orange und rot. Diese Farben können in sinnfälliger Weise unterschiedlichen Zuständen eines zu überwachenden Parameters, zum Beispiel der Temperatur in einer Tiefkühltruhe, zugeordnet werden. Es würden, in einem einfachen Fall, auch drei LEDs ausreichen, um einem Besucher mit hinreichender Genauigkeit die jeweils aktuellen Zustände des zu überwachenden Parameters mitzuteilen.

In Abwandlung des vorstehend beschriebenen Ausführungsbeispieles kann Figur 1 auch so zugeordnet werden, dass die Leuchtfelder 18a, 18b, 18c und 18d jeweils unterschiedlichen Zuständen, die im Haus überwacht werden, zugeordnet sind, also zum Beispiel das Leuchtfeld a der Temperatur in der Tiefkühltruhe, das Leuchtfeld b einer Feuchtigkeit an einem Ort im Keller des Hauses (Wasserschaden), das Leuchtfeld c dem Zustand einer Heizung (zum Beispiel einem mit zeitgemäßen Heizungsanlagen elektronisch ermittelten Betriebszustand), und das Leuchtfeld d einem vierten Parameter, wie zum Beispiel dem Öffnungszustand eines Garagentores (offen oder zu). Bei diesem Ausführungsbeispiel der Erfindung kann dann jedes der vier genannten Leuchtfelder a, b, c und d in unterschiedlichen Farben (zum Beispiel grün, gelb und rot) zum Leuchten gebracht werden. Hierfür stehen nach dem Stand der Technik LEDs zu Verfügung, die von einer Elektronik unterschiedlich elektrisch ansteuerbar sind und dabei zum Beispiel aus drei Farbkomponenten unterschiedliche Endfarben zusammenmischen, also zum Beispiel die gewünschten Endfarben grün, gelb oder rot.

Figur 2 zeigt eine Anordnung aus Sensoren, einem Rechner und Anzeigeeinrichtungen, die dem letztgenannten Ausführungsbeispiel entsprechen.

Gemäß Figur 2 sind im weiteren Sinne als Sensoren zu bezeichnende Einrichtungen 28, 30, 32 und 34 vorgesehen, die jeweils unterschiedliche Ausgestaltungen haben können. So kann zum Beispiel der Sensor 28 eine Überwachung eines Garagentores vornehmen, also ermitteln, ob das Tor zuverlässig geschlossen ist oder nicht. Je nach dem ermittelten Zustand des Tores gibt der Sensor 28 dann über eine Leitung 36 ein entsprechendes Signal an einen Rechner 26 (der auch als festverdrahtete Elektronik ausgebildet sein kann), der dieses Signal verarbeitet und entsprechend eine Anzeigeeinrichtung, zum Beispiel 18, ansteuert. Dabei ist die Anzeigeinrichtung 18 mit LEDs so versehen, dass der Rechner 26 eine Schaltung der LEDs dahingehend vornimmt, dass bei geschlossenem Garagentor das dem Anzeigegerät 18 zugeordnete Leuchtfeld (zum Beispiel das Feld a in Figur 1) grün aufleuchtet, während dann, wenn das Garagentor nicht geschlossen ist, das Leuchtfeld a rot aufleuchtet, bei entsprechend anderer Beaufschlagung der diesem Leuchtfeld zugeordneten LEDs.

Der Sensor 30 kann zum Beispiel ein Meldegerät sein, welches Wasser meldet an einer unerwünschten Stelle, zum Beispiel in der Küche hinter Schränken oder im Keller, zum Beispiel nahe einer Waschmaschine oder dergleichen. Der Sensor 30 meldet dann ein entsprechendes Signal über die Leitung 38 an den Rechner 26, der die Auswertung vornimmt, um dann eine andere Anzeigeeinrichtung 20 in Form eines anderen Leuchtfeldes, also zum Beispiel des Leuchtfeldes b in Figur 1, analog dem oben beschriebenen Garagentor anzusteuern.

Messgeräte, mit denen die Feuchtigkeit als solche gemessen werden kann, stehend dem Fachmann aus anderen Quellen zur Verfügung. Entsprechendes gilt auch für den oben beschriebenen Zustand des Garagentores, der zum Beispiel elektrisch durch einen einfachen Schalter, der im Schließzustand geschlossen wird, ermittelbar ist.

Beim Sensor 32 kann es sich zum Beispiel um ein Gerät handeln, mit dem eine Heizung überwacht wird, also zum Beispiel die Feststellung, ob die Heizung betriebsbereit ist, eine Störung vorliegt, oder ausgeschaltet ist. Solche Heizungsüberwachungen sind als solche dem Fachmann bekannt. Sie können ein gewünschtes Signal über den Heizungszustand liefern, welches dann beim Ausführungsbeispiel gemäß Figur 2 drahtlos über die Funkstrecke 40 dem Rechner 26 mitgeteilt wird, der hierfür einen entsprechenden Empfänger aufweist. Die Auswertung erfolgt analog der oben beschriebenen, also derart, dass die dem Heizungszustand zugeordnete Anzeigeeinrichtung 22 zum Beispiel dem Feld c in Figur 1 entspricht, wobei ein rotes Signal anzeigt, dass bei der Heizungsanlage ein Störzustand vorliegt.

Analog kann es sich bei dem weiteren Sensor 34 auch zum Beispiel um eine Überwachungseinrichtung handeln, die die Temperatur in einer Gartenwasserleitung (außerhalb des Hauses) misst, um eine eventuelle Gefriergefahr anzuzeigen. Bei diesem Sensor 34 erfolgt die Übertragung des Signals zum Rechner 26 drahtlos über die Infrarotstrecke 42, für die dann der Rechner 26 mit einem entsprechenden Empfänger ausgerüstet ist.

Der Rechner 26 bzw. die entsprechende Elektronik ist bevorzugt im Steuerteil des Kühlschrankes 10 angeordnet. Die Sensoren können wahlweise über Drahtleitungen 36, 38, drahtlose Funkstrecken 40 oder drahtlose Infrarot-Übertragungsstrecken, je nach Bedarf und Auslegung, angeschlossen werden.

## Patentansprüche

1. System zur Hausüberwachung mit einem Kühlschrank (10), einem oder mehreren Sensoren (28, 30, 32, 34), die jeweils fern vom Kühlschrank (10) einen Zustand überwachen und ein dem Zustand entsprechendes Signal erzeugen, und Einrichtungen (36, 38, 40, 42) zum Übertragen der Signale zu einem Rechner (26), der zumindest eine Anzeigeeinrichtung (18, 20, 22, 24) am Kühlschrank (10) ansteuert.

2. System nach Anspruch 1, **dadurch gekennzeichnet, dass** die Anzeigeeinrichtung (18, 20, 22, 24) mehrere LEDs aufweist, insbesondere LEDs unterschiedlicher Farbe.

3. System nach einem der Ansprüche 1 oder 2, **dadurch gekennzeichnet, dass** die Anzeigeeinrichtung eine Textanzeige aufweist.

4. System nach einem der vorhergehenden Ansprüche, **dadurch gekennzeichnet, dass** die Sensoren (28, 30, 32, 34) einen oder mehrere der folgenden Zustände überwachen:
- Temperatur einer Gefriertruhe,
- Temperatur einer äußeren Wasserleitung,
- Feuchtigkeit an einem Ort in der Küche des Hauses,
- Feuchtigkeit an einem Ort im Keller des Hauses,
- Zustand eines Filters,
- Zustand einer Hebeanlage,
- Zustand einer Heizung,
- Zustand eines Garagentores,
- Zustand einer Überwachungseinrichtung, z.B. Bewegungsmelder oder Sicherheitsanlage.

5. System nach einem der vorhergehenden Ansprüche, **dadurch gekennzeichnet, dass** die Anzeigeeinrichtung regelmäßige Wartungsintervalle anzeigt.

## Claims

1. A system for house monitoring with a refrigerator (10), one or several sensors (28, 30, 32, 34), each of which monitoring a condition remote from the refrigerator (10) and generating a signal corresponding to said condition, and with devices (36, 38, 40, 42) for transmitting the signals to a computer (26) which controls at least a display device (18, 20, 22, 24) at the refrigerator (10).

2. The system according to Claim 1, **characterised in that** the display device (18, 20, 22, 24) comprises several LEDs, in particular LEDs with different colours.

3. The system according to one of Claims 1 or 2, **characterised in that** the display device comprises a text display.

4. The system according to one of the previous claims, **characterised in that** the sensors (28, 30, 32, 34) monitor one or several of the following conditions:
- temperature of a freezer;
- temperature of an outside water line;
- humidity at a site in the house's kitchen;
- humidity at a site in the house's cellar;
- condition of a filter;
- condition of a lifting system;
- condition of a heating system;
- condition of a garage door;
- condition of a monitoring device, e. g. motion detector or security system.

5. The system according to one of the previous claims, **characterised in that** the display device indicates periodic maintenance intervals.

## Revendications

1. Système pour la surveillance domestique présentant un réfrigérateur (10), un ou plusieurs capteurs (28, 30, 32, 34) qui surveillent chacun un état à distance du réfrigérateur (10) et qui produisent un signal correspondant à l'état, et des dispositifs (36, 38, 40, 42) pour transmettre les signaux à un calculateur (26) qui commande pour le moins un dispositif d'affichage (18, 20, 22, 24) situé sur le réfrigérateur (10).

2. Système selon la revendication 1, **caractérisé en ce que** le dispositif d'affichage (18, 20, 22, 24) présente plusieurs DEL, notamment des DEL de couleur différente.

3. Système selon l'une des revendications 1 ou 2, **caractérisé en ce que** le dispositif d'affichage présente un affichage sous forme de texte.

4. Système selon l'une des revendications précédentes, **caractérisé en ce que** les capteurs (28, 30, 32, 34) surveillent un ou plusieurs des états suivants :
- température d'un congélateur,
- température d'une conduite d'eau extérieure,
- humidité en un point de la cuisine, à l'intérieur de la maison,
- humidité en un point de la cave, à l'intérieur de la maison,
- état d'un filtre,
- état d'une installation de levage,
- état d'un chauffage,
- état d'une porte de garage,
- état d'un dispositif de surveillance, tel qu'un détecteur de mouvement ou une installation de sécurité.

5. Système selon l'une des revendications précédentes, **caractérisé en ce que** le dispositif d'affichage affiche des intervalles de maintenance réguliers.
